# DEMANDE DE BREVET EUROPEEN

(11) **EP 0 653 592 A2**
(43) Date de publication de la demande: **17.05.1995**
(21) Numéro de dépôt: 94500172.5
(22) Date de dépôt: 03.11.1994
(51) Int. Cl.: F24C 15/04

(54) **Dispositif de protection pour entrées de four**

(30) Priorité: 03.11.1993 ES 9302292
(71) Demandeur: Sanchez Sanchez, Francisca, E-08912 Badalona (Barcelona) (ES)
(72) Inventeur: Sanchez Sanchez, Francisca, E-08912 Badalona (Barcelona) (ES)
(74) Mandataire: Urizar Anasagasti, Jesus Maria

(57) **Abrégé**

Dispositif de protection pour entrées de four, qui intègre une pluralité de plaques transparentes, rapprochées les unes des autres et qui sont fixées par leurs extrémités à des moyens de support, reliés avec la possibilités de pivoter et qui logent dans des guides parallèles aux flancs de l'entrée du four; ces moyens de support pouvant se déplacer à l'intérieur des guides, manuellement ou automatiquement pour que les plaques soient masquées dans l'un des flancs du four, en laissant libre l'entrée de celui-ci.

Ce dispositif de protection est utilisé pour couvrir l'entrée du four au moyen des plaques amovibles, en empêchant l'accès direct à l'intérieur de celui-ci.

## Description

Le présent mémoire descriptif concerne, comme son titre l'indique, un dispositif de protection du type de ceux employés pour empêcher l'accès direct à l'intérieur du four, l'activation du dispositif pour laisser l'entrée du four libre étant nécessaire.

Les dispositifs de ce type qui sont connus actuellement sont formés par une porte à charnière sur la périphérie de la bouche du four, afin de permettre l'abattement de celle-ci sur la zone extérieure, en réalisant un tour de la porte vers l'un quelconque des flancs ou sur la zone inférieure.

Ce type de portes présentent l'inconvénient en premier lieu que l'ouverture du four se réalise simultanément sur toute la surface correspondante à l'entrée de celui-ci, ce qui n'est pas toujours nécessaire et, en second lieu, pour réaliser l'ouverture il faut un endroit libre disponible devant le four pour que celle-ci puisse s'abattre, définissant par rapport à la face du four au moins un angle de 90°, car avec un angle inférieur, on ne pourrait pas réaliser l'extraction des plateaux logés à l'intérieur du four.

Pour palier ces problèmes, on a conçu le dispositif de protection pour entrées de four objet de la présente invention, qui inclu une pluralité de plaques transparentes, disposées rapprochées les unes des autres et de dimensions adéquates pour couvrir la totalité de la bouche du four.

Il est prévu que ces plaques transparents soient fixées par leurs extrémités sur des moyens de support, formés de préférence par des tronçons de profil, unis entre eux avec la possibilité de tourner et logés dans des moyens de guidage par lesquels ils peuvent se déplacer sur une longueur suffisante pour que les plaques soient masquées dans la zone supérieure et/ou inférieure du four, en laissant libre l'entrée de ce dernier.

Avec ce type de protection, on obtient en premier lieu que l'espace occupé par le four soit toujours le même, ce dispositif pouvant être en position ouverte ou fermée, ce qui permet son adaptation à des espaces réduits et en second lieu que l'ouverture du four puisse se réaliser d'une manière totale ou partielle, dépendant de la superficie de l'entrée que l'on souhaite laisser libre, en fonction de l'opération à réaliser.

Un autre avantage que présente ce dispositif de protection est que son activation peut se faire de manière manuelle ou automatique, dans le premier cas les moyens de support des plaques étant liés à un contrepoids, par un câble, celui-là compensant une partie du poids total des éléments de fermeture; au cas où l'activation est automatique, il est prévu que les moyens de support correspondant à une des plaques extrêmes soient fixés avec un tambour tournant de section polygonale, actionné par un élément moteur et dont les flancs présentent une surface de dimensions similaires à celle des plaques transparentes, de manière que lorsque le tambour pivote, chacune des plaques se dispose sur le flanc correspondant.

Toutes les plaques transparentes qui forment la fermeture de l'entrée peuvent être reliées entre elles, en se déplaçant simultanément dans un seul sens pour réaliser l'ouverture du four ou se trouver reliées en définissant deux groupes qui se déplacent vers la position d'ouverture dans des sens opposés, de sorte que l'on obtient une ouverture initiale par la zone centrale de la bouche du four qui s'élargit progressivement vers les extrêmes du four.

Pour mieux comprendre l'objet de la présente invention sur le plan annexe on a représenté une réalisation pratique préférentielle de celle-ci. Sur ce plan:
- La figure 1 montre une vue en élévation d'un four partiellement sectionné, où l'on peut observer le dispositif de protection pour entrées de four, objet de cette invention et les moyens d'activation automatiques de celui-ci.
- La figure 2 montre un détail vu de profil et sectionné par un plan vertical, du dispositif de protection et les moyens d'activation automatiques.
- La figure 3 représente une vue de profil d'un four, sectionné verticalement, où l'on peut observer le dispositif de protection pour entrées de four et les moyens d'activation manuels.

Comme on peut observer dans les figures de références, l'élément de protection pour entrées de four se compose d'une pluralité de plaques transparentes (1) qui sont fixées par leurs extrémités sur des moyens de support (2) formés de préférence par des tronçons de profil de section en "U" et qui se trouvent unis entre eux avec la possibilité de tourner.

Ces moyens de support (2) des plaques (1) sont logés dans des guides (3) disposés parallèlement à deux des flancs de la bouche du four, de sorte que lorsque le dispositif se trouve dans la position de fermeture, les plaques (1) couvrent la totalité de la bouche du four.
Les moyens de support (2) correspondant à une des plaques (1) sont liés à des moyens d'entraînement qui permettent de masquer celles-ci (1) dans un des flancs du four, pour réaliser l'ouverture totale ou partielle de la bouche du four.

Ces moyens d'activation peuvent être automatiques comme il est représenté dans les figures 1 et 2, ou manuelles comme il est représenté dans la figure (3).

Les moyens d'activation automatiques sont composés par un tambour pivotant (4), logé de préférence dans la zone supérieure du four et pouvant pivoter (4), logé de préférence dans la zone supérieure du four et avec la possibilité de pivoter grâce à un élément moteur (5), ce tambour pivotant définissant (4) une configuration polygonale, dans laquelle chacun des flancs présente des dimensions coïncidant avec celles des plaques (1).

Les moyens de support (2) de la plaque extrême (1) sont fixés au tambour (4) au moyen de platines (6), de manière que lorsque le tambour (4) tourne animé par l'élément moteur (5), chacune des plaques transparentes (1) se positionne sur le flanc correspondant du tambour pivotant (4), les plaques (1) se retrouvant enroulées sur lui (4), lorsque le dispositif de protection est disposé en position d'ouverture.

Dans le cas d'activation manuelle du dispositif, les moyens de support (2) correspondant à la plaque extrême (1) sont reliés au moyen d'un câble (7) avec un contrepoids (8) disposé dans la zone postérieure du four, la mission de celui-ci (8) étant de contrecarrer partiellement le poids des plaques (1) pour faciliter son déplacement manuel en poussant un manche solidaire de l'une d'elles; de même, il est prévu que les guides (3) se plient vers la zone postérieure du four, en se prolongeant dans un tronçon (9) qui forme le chemin de masquage des plaques (1) lorsque le dispositif passe à la position d'ouverture.

Une fois décrite suffisamment la nature de l'invention, ainsi qu'une réalisation pratique de celle-ci, on fait constater que l'on peut y introduire les variations considérées opportunes, à condition de ne pas altérer les caractéristiques essentielles de celui-ci qui sont revendiquées ci-après.

## Revendications

1. Dispositif de protection pour entrées de four, se caractérisant en ce qu'il présente un nombre variable de plaques transparentes qui sont fixées par leurs flancs sur des moyens de support, unis entre eux avec la possibilité de pivoter et logés dans des moyens de guidage, les moyens de support correspondant étant reliés à chaque flanc par des moyens d'entraînement manuels ou automatiques, qui permettent le masquage total ou partiel des plaques dans la zone supérieure et/ou inférieure du four.

2. Dispositif, selon la revendication précédente, se caractérisant en ce que les plaques transparentes présentent une longueur légèrement supérieure à celle d'entrée du four.

3. Dispositif, selon l'une des revendications précédentes, se caractérisant en ce que les moyens de support des plaques sont composés de profils de guide, parallèles aux flancs de l'entrée du four.

4. Dispositif, selon les revendications précédentes, se caractérisant en ce que les moyens d'entraînement automatiques sont composés par un tambour pivotant, actionné par un élément moteur, et logé à l'intérieur de la carcasse, les supports correspondants à l'une des plaques extrêmes se fixant sur la périphérie du tambour.

5. Dispositif, selon les revendications 1 et 4, se caractérisant en ce que le tambour pivotant présente une section de préférence quadrangulaire et chacun de ses flancs une surface environ égale à celle des plaques, pour permettre le positionnement de chacune des plaques sur le flanc correspondant lorsque le tambour pivote.

6. Dispositif, selon la revendication 1, se caractérisant en ce que les moyens d'entraînement manuels sont composés par un élément de fixation fixé sur l'une des plaques, pour faciliter le déplacement manuel de celles-ci sur les guides, le support de l'une des plaques extrêmes étant uni à un câble avec un contrepoids.

7. Dispositif, selon les revendications 1 et 6, se caractérisant en ce que les moyens de guidage des plaques se prolongent en un tronçon courbé, en se pliant vers la zone postérieure du four.
